# EUROPÄISCHE PATENTSCHRIFT

(11) **EP 0 256 361 B1**
(45) Veröffentlichungstag und Bekanntmachung des Hinweises auf die Patenterteilung: **18.07.1990**
(21) Anmeldenummer: 87110776.9
(22) Anmeldetag: 24.07.1987
(51) Int. Cl.: E04B 1/82

(54) **Randseitige Abdichtvorrichtung zwischen einem schallemittierenden Körper und einem Tragblech**
Lateral joint device between a noise-emitting body and a support plate
Dispositif de joint latéral entre un corps émetteur de son et une tôle de support

(30) Priorität: 06.08.1986 DE 3626648
(43) Veröffentlichungstag der Anmeldung: 24.02.1988
(73) Patentinhaber: SIEMENS AKTIENGESELLSCHAFT, 80333 München (DE)
(72) Erfinder: Kapolnek, Peter, Dipl.-Ing., D-7000 Stuttgart 70 (DE); Tikvicki, Mirko, Dipl.-Ing., D-8500 Nürnberg (DE)

(56) Entgegenhaltungen:
- DE-A- 1 534 727
- DE-B- 1 110 388
- DE-B- 1 227 142

## Beschreibung

Die Erfindung betrifft eine randseitige Abdichtvorrichtung zwischen einem schallemitierenden Körper und einem Tragblech.

Durch die DE-B 1 110 388 ist ein Hohlpfosten für versetzbare Zwischenwände bekannt, der an seinen beiden Enden mit Dichtleisten versehen ist, die mittels von außen betätigbarer Verstellglieder verstellbar sind. Die in dem Hohlraum des Hohlpfostens eingesetzten und über dessen offene Enden hinaus verstellbaren Dichtleisten sind in ihren Abmessungen relativ klein. Dies hat zur Folge, daß zur Verstellung der Dichtleisten keine besonders exakte Führung erforderlich ist, da ein Verkanten der Dichtleiste wegen der geringen Abmessungen kaum Auswirkungen auf die Verstellbarkeit und das dichte Anpressen an den Gegenkörper hat.

Der Erfindung liegt die Aufgabe zugrunde, eine Abdichtvorrichtung so zu gestalten, daß ein sicheres Abdichten eines flächigen Tragbleches über seinen ganzen Umfang gegenüber einem schallemitierenden Körper möglich ist.

Die Lösung der gestellten Aufgabe gelingt durch die im Anspruch 1 angegebenen Merkmale. Weitere vorteilhafte Ausgestaltungen der Erfindung sind Gegenstand der zusätzlichen Ansprüche.

Anhand der Zeichnung, in der eine zwischen parallel beabstandeten ebenen Wänden eines schallemittierenden Körpers angeordnete, als ebenes Tragblech ausgebildete Verkleidung im Schnitt dargestellt ist, wird nachfolgend ein Ausführungsbeispiel der Erfindung näher erläutert.

In einer von ebenen, im Rechteck angeordneten Seitenwänden begrenzten Nische eines schallemittierenden Körpers 2 ist eine in ihrer Kontur der Nischenkontur angepaßte Verkleidung 1 untergebracht, wobei zwischen beiden ein relativ kleiner durchgehender randseitiger Zwischenraum zum leichten Einfügen der Verkleidung vorgesehen ist.

Die Verkleidung 1 besteht aus einem ebenen, steifen Tragblech 6 mit den Rändern 6A. An den jeweils gegenüberliegenden Randbereichen ist senkrecht zur Zeichenebene ein Widerlager 10 mit einer zur Blechebene schrägen Gleittläche 10B und einer an der Innenseite des Tragbleches befestigten abgewinkelten, bis zum Rand 6A reichenden, Auflagefläche 10A befestigt. Das Widerlager 10 stützt sich als offenes Hohlprofil auf der anderen Seite der Gleitfläche am Tragblech 6 ab und trägt am oberen Ende der schrägen Gleitfläche eine Begrenzungswand 11 für einen Verstellraum 8, die zum Rand 6A hin als Tragblechparallele Führungsfläche 11A für die Dichtleiste 3, 4 ausgebildet ist. Die Dichtleiste besteht aus einer zum Rand 6A offenen steifen Leiste 3 mit U-förmigem Querschnitt, in der über die Leistenschenkel vorstehend elastisch abdichtender Werkstoff 4 gehalten ist.

Zwischen der Begrenzungswand 11 und dem Widerlager 10 ist ein vom Schalldämmaterial freibleibender Verstellraum 8 für mindestens ein keilförmiges Verstellglied 7 vorgesehen, das mit einer schrägen Fläche an der Gleitfläche 10B anliegt und mit seiner senkrecht zur Blechebene gerichteten Gegenfläche an den Bügel der Dichtleiste 3 angrenzt. Durch eine nicht dargestellte längere Öffnung im Tragblech 6 ragt eine mit dem Verstellglied 7 in Schraubverbindung stehende Zugschraube 9, die beim Einschrauben in das Widerlager dieses entlang der Gleitfläche zum Rand 6A verstellt und dabei die Dichtleisten 3, 4 über den Rand 6A hinaus in Eingriff mit den Seitenwänden des Körpers 2 bringt, wobei durch elastische Verformung des elastischen Werkstoffes 4 eine randseitige schalldämmende und die Verkleidung 1 sicher haltende Klemmverbindung gewährleistet ist, die durch Losschrauben der Zugschrauben wieder gelöst werden kann.

## Patentansprüche

1. Randseitige Abdichtvorrichtung zwischen einem schallemitierenden Körper und einem Tragblech, bei welcher Vorrichtung eine aus einer steifen Leiste (3) und einem an dieser vorstehend angeordneten elastischen Werkstoff (4) bestehende Dichtleiste (3, 4) an dem eben ausgebildeten Tragblech (6) in dessen zum schallemitierenden Körper (2) benachbarten Randbereich vorgesehen ist, welche Dichtleiste (3, 4) an dem Tragblech (6) durch von außen betätigbare Verstellglieder (7) innerhalb eines an dem Tragblech (6) ausgebildeten Verstellraumes (8) über den Rand des Tragbleches (6) ragend verstellbar ist und bei welcher Vorrichtung ferner die Verstellglieder (7) keilförmig ausgebildet und längs einer gegenüber der Ebene des Tragbleches (6) schrägen, mit Abstand von seinem Rand (6A) an ihm abgestützten Gleitfläche (10A) eines Widerlagers (10) gegen die Dichtleiste (3, 4) verstellbar sind, welche ihrerseits zwischen dem Tragblech (6) und einer parallelen Führungsfläche (11A) einer am Widerlager (10) gehaltenen Begrenzungswand (11) des Verstellraumes (8) gegen den Rand (6A) verschieblich geführt ist.

2. Abdichtvorrichtung nach Anspruch 1, bei der das Widerlager einen Querschnitt mit mindestens einer zur Gleitfläche (10B) abgewinkelten Auflagefläche (10A) aufweist.

3. Abdichtvorrichtung nach Anspruch 1 oder 2, bei der die Dichtleiste (3, 4) einen U-förmigen Querschnitt aufweist, deren Schenkel in Eingriff mit den Auflage- und Führungsflächen (10A, 11A) gehalten sind und deren Verbindungssteg in Eingriff mit dem den Gleitflächen gegenüberliegenden Seiten der keilförmigen Verstellglieder (7) gehalten sind.

4. Abdichtvorrichtung nach einem der vorhergehenden Ansprüche, bei der die Verstellglieder (7) über in Langlöchern des Tragbleches (6) und der Auflagefläche (10A) verschiebliche Zugschrauben (9) von außen entlang der Gleitflächen an die Dichtleisten drückend verstellbar sind.

## Claims

1. An edge sealing device between a noise-emitting body and a support plate, inwhich device a sealing strip (3, 4) consisting of a rigid strip (3) and an elastic material (4) arranged on the rigid strip so as to project is provided in the edge region of the support plate (6), which is planar, adjacent the noise-emitting body (2), the sealing strip (3, 4) being adjustable on the support plate (6) by means of an externally operated adjustment element (7) inside an adjustment chamber (8) formed an the support plate (6) so as to project beyond the edge of the support plate (6), and furthermore the adjustment elements (7) being wedge-shaped and being adjustable relative to the sealing strip (3, 4) along a sliding surface (10B) of an abutment (10), which sliding surface is inclined relative to the plane of the support plate (6) and is supported against the latter at a distance from its edge (6A), the sealing strip being in turn guided so as to be displaceable relative to the edge (6A) between the support plate (6) and a parallel guide surface (11A) of a boundary wall (11) of the adjustment chamber (8) resting against the abutment (10).

3. A sealing device according to claim 1, in which the abutment has a cross section with at least one bearing surface (10A) which is angled relative to the sliding surface (10B).

3. A sealing device according to claim 1 or 2, in which the sealing strip (3, 4) has a U-shaped cross section, whose sides are held in engagement with the bearing and guide surfaces (10A, 11A) and whose connecting web is held in engagement with the sides of the wedge-shaped adjustment element (7) opposite the sliding surfaces.

4. A sealing device according to one of the preceding claims, in which the adjustment elements (7) can be adjusted externally by means of tensioning screws (9) displaceable in slots in the support plate (6) and the bearing surface (10A) so as to move along the sliding surfaces pressing against the sealing. strips.

## Revendications

1. Dispositif marginal d'étanchéité entre un corps émettant un son et une tôle de support, et dans lequel une barrette d'étanchéité (3, 4) constituée par une barrette rigide (3) et un matériau élastique (4) disposé en saillie sur cette barrette, est prévue sur la tôle de support plane (6), dans la zone marginale de cette dernière, qui est voisine du corps (2) qui émet un son, laquelle barrette d'étanchéité (3, 4) est déplaçable, sur la tôle de support (6), au moyen d'organes de réglage (7) pouvant être actionnés de l'extérieur, dans un espace de réglage (8) ménagé sur la tôle de support (6), de manière à être saillante par rapport au bord de cette tôle, et dans lequel en outre les organes de réglage (7) sont réalisés avec une forme en coin et peuvent être déplacés, le long d'une surface de glissement (10A) d'une butée (10), qui s'étend obliquement par rapport à la tôle de support (6) et est supportée par cette tôle à une distance de son bord (6A), contre la barrette d'étanchéité (3, 4), qui, pour sa part, est guidée en déplacement contre le bord (6A), entre la tôle de guidage (6A) et une surface parallèle de guidage (11A) d'une paroi limite (11) de l'espace de réglage (8), maintenue sur la butée (10).

2. Dispositif d'étanchéité suivant la revendication 1, dans lequel la butée possède une section transversale comportant au moins une surface d'appui (10A) repliée par rapport à la surface de glissement (10B).

3. Dispositif d'étanchéité suivant la revendication 1 ou 2, dans lequel la barrette d'étanchéité (3, 4) possède une section transversale en forme de U, dont les branches sont maintenues appliquées contre la surface d'appui et la surface de guidage (10A, 11 A) et dont la base est maintenue appliquée contre la face, tournée à l'opposé des surfaces de glissement, des organes de réglage (7) en forme de coin.

4. Dispositif d'étanchéité suivant l'une des revendications précédentes, dans lequel les organes de réglage (7) sont déplaçables depuis l'extérieur le long des surfaces de glissement, tout en repoussant les barrettes d'étanchéité, par l'intermédiaire de vis de tension (9) déplaçables dans des trous allongés de la tôle de support (6) et de la surface d'appui (10A).
